# EUROPÄISCHE PATENTSCHRIFT

(11) **EP 1 042 722 B1**
(45) Veröffentlichungstag und Bekanntmachung des Hinweises auf die Patenterteilung: **26.09.2001**
(21) Anmeldenummer: 98954328.5
(22) Anmeldetag: 02.10.1998
(51) Int. Cl.: G06F 17/60, F25D 25/00

(54) **BEVORRATUNGSVORRICHTUNG**
INVENTORY DEVICE
DISPOSITIF D'APPROVISIONNEMENT

(30) Priorität: 02.10.1997 DE 19743752
(43) Veröffentlichungstag der Anmeldung: 11.10.2000
(73) Patentinhaber: BSH Bosch und Siemens Hausgeräte GmbH, 81669 München (DE)
(72) Erfinder: KONRAD, Jürgen, D-89075 Ulm (DE); JOCHIMSKI, Peter, D-89522 Heidenheim (DE); DAMRATH, Joachim, D-89429 Bachhagel (DE)
(86) Internationale Anmeldenummer: EP9806297
(87) Internationale Veröffentlichungsnummer: WO9918528

(56) Entgegenhaltungen:
- EP-A- 0 142 688
- DE-A- 2 856 122
- DE-A- 4 418 005
- DE-A- 4 423 976
- US-A- 4 613 269
- US-A- 5 638 686
- "Warehouse Management System with Monitoring Location of Goods" IBM TECHNICAL DISCLOSURE BULLETIN, Bd. 37, Nr. 09, September 1994, Seite 271 XP000473409 Armonk, NY, US
- PATENT ABSTRACTS OF JAPAN vol. 9, no. 129 (P-361), 5. Juni 1985 & JP 60 011962 A (MATSUSHITA DENKO KK), 22. Januar 1985
- Freer, JA et al. "Moving Object Surveillance and Analysis for Camera based Security Systems" Proc. of the 29th Annual Intern. Carnahan Conf. on Security Technology, Sanderstead, GB, Oct. 18-20, 1995, ISBN 0-7803-2628-8, seiten 67-71

## Beschreibung

Die Erfindung betrifft eine Bevorratungsvorrichtung mit einem Lagerraum und mit einer verschließbaren Zugangsöffnung zum Lagerraum.

Aus der DE-OS 28 561 22 ist ein Gerät zum Erfassen und Registrieren von in Vorratsbehältern eines Gefriergerätes eingelagertem Gut bekannt. Diese Einrichtung umfaßt ein Tastenfeld, welches neben numerischen Tasten zur Ausführung einfacher Rechenoperationen und zur Eingabe von Datum und Gewicht des eingelagerten Gutes auch Tasten mit Symbolen aufweist, welche die Art des eingelagerten Gutes symbolisch darstellen und welche sichtbar an den Vorratsbehältem zur Kennzeichnung des darin eingelagerten Gutes angeordnet sind. Beim Einlagerungsvorgang von frischem Lagergut wird die dem Lagergut entsprechende Taste des mit den Symbolen versehenen Tastenfeldes gedrückt und daraufhin die kennzeichnenden Daten wie z. B. das Datum und das Gewicht des einzulagernden Gutes eingegeben. Die Daten werden dann in einer Flüssigkeitskristalianzeige zur Anzeige gebracht und in einem Datenspeicher des Registriergerätes abgelegt, von wo sie auch wieder abfragbar sind.

Zum Abfragen des Inhalts der einzelnen Vorratsbehälter des Gefriergerätes ist neben einer speziellen Tastenkombination auch die entsprechende Taste zu betätigen, deren Symbol zu dem Symbol des jeweiligen Vorratsbehälters korrespondiert. Hierauf wird das am Behälter vorgesehene Symbol, die im Behälter eingelagerten einzelnen Packungen und das aufaddierte Gesamtgewicht des eingelagerten Gefnergutes in diesem Behälter zur Anzeige gebracht.

Diese Art der Registrierung und Erfassung des zur Einlagerung gebrachten Gutes ist insoweit unzulänglich, als zwar durch die Symbole eine Art Grobeinteilung für das Lagergut geschaffen ist - jedoch keine Aussage darüber obliegt, welche speziellen Erzeugnisse sich unter einer durch ein Symbol verkorperten Hauptgruppe verbergen.

Darüber hinaus besteht bei dieser Art der Registrierung die Notwendigkeit, um das eingelagerte Gut bei seiner Entnahme wieder identifizieren zu können, es mit zu beschriftenden Etiketten zu versehen.

Eine automatische Erfassung von eingelagerten Waren in einem Vorratsraum wird in IBM-TDB Vo. 37, No.09, September 1994, S. 271 beschrieben. An der Decke des Vorratsraumes sind Videokameras angebracht, die Informationen von Etiketten erfassen, die an den Waren angebracht sind. Videokameras werden weiterhin zur vollständigen Erkennung von Objekten in industriellen Prozessen benutzt. US-A-4,413,269 beschreibt einen Roboter, der mit Hilfe einer Videokamera Objekte aus einem Behälter auswählt und sie auf ein Förderband legt.

Der Erfindung liegt die Aufgabe zugrunde, für eine Vorrichtung gemäß des Oberbegriffes des Anspruches 1, eine Registrierung vorzuschlagen, welche auf einfache Art und Weise rasch erfolgen kann und welche die Nachteile des Standes der Technik vermeidet.

Diese Aufgabe wird gemäß der Erfindung dadurch gelöst, daß der Bevorratungsvorrichtung eine zum Erfassen dreidimensionaler Gegenstände dienende optische Abbildungseinrichtung zugeordnet ist, welche von dem zur Einlagerung in den Lagerraum vorgesehenen Lagergut vor dessen Einlagerung lagergutgetreue Abbilder zu erzeugen vermag, wobei die von der Abbildungseinrichtung erzeugten Abbildungen bildschirmgerecht aufbereitet über Datenleitungen einem elektronischen Visualisierungsgerät und zur datentechni-schen Aufbereitung einer Datenverarbeitungseinrichtung zugeführt und von dort bei Bedarf wieder abrufbar sind.

Durch die Möglichkeit, von dem einzulagemden Lagergut lagergutgetreue Abbilder zu erzeugen und diese abspeichern und bei Bedarf wieder abrufen zu können, ist ein Benutzer in die Lage versetzt, die Lagerprodukte nicht nur äußerst produktdifferenziert in der Bevorratungseinrichtung einlagern zu können, sondern auch durch die originalgetreuen Abbildungen des Lagergutes mit der Möglichkeit ausgestattet, diese je nach Wunsch und Bedarf, sehr gezielt aus dem Lagerbestand abrufen bzw. deren Produktdaten überprüfen zu können. Ferner läßt sich das Lagergut ohne aufwendige Beschreibung sicher identifizieren.

Durch die äußerst gezielt vornehmmare Identifizierung ist vemieden. daß sämtliche unter einem Produktsammelnamen eingelagerten Produkte zur Auffindung eines speziell gewunschten Lagerproduktes einzusehen sind, um letztendlich das gewünschte Produkt zu ermitteln Durch die erfindungsgemäße Losung ist somit eine äußerst effiziente Erfassungs- und Registriereinheit bereitgestellt, welche die Handhabung der Bevorratungseinrichtung für einen Benutzer nicht nur deutlich erleichtert. sondern auch wesentlich zeitsparender gestaltet.

Ferner besteht auch die Möglichkeit, eine bereits in Betneb befindliche Bevorratungsvomchtung in Form eines Kühl- oder Gefrierschrankes kostengünstig mit einer optischen Abbildungseinrichtung, einem Bildschirm und einer Datenverarbeitungseinrichtung nachträglich auszustatten.

Besonders kompakt aufgebaut und somit platzsparend ist eine optische Abbildungseinrichtung, wenn nach einer bevorzugten Ausführungsform des Gegenstandes der Erfindung vorgesehen ist, daß die optische Abbildungseinrichtung als Scaneinrichtung ausgebildet ist, welche über Datenleitungen mit der datentechnisch an dem Bildschirm angekoppelten Datenverarbeitungsanlage verbunden ist.

Nach einer nächsten bevorzugten Ausführungform des Gegenstandes der Erfindung ist vorgesehen, daß die Scaneinrichtung zumindest im Nahbereich der Zugangsöffnung angeordnet und an der Bevorratungsvorrichtung festgesetzt ist.

Durch eine derartige Maßnahme ist nicht nur die Erzeugung des Abbildes und dessen datentechnische Speicherung, sondern auch die Einlagerung des Lagerproduktes deutlich erieichtert.

Gemäß einer nächsten vorteilhaften Ausgestaltung des Gegenstandes der Erfindung ist vorgesehen, daß die an der Bevorratungseinrichtung festgesetzte Scaneinrichtung der Zugangsöffnung ummittelbar vorgeschaltet ist.

Hierdurch ist zwangsläufig vorgegeben, daß jegliches Lagergut vor seiner Einlagerung optisch abgebildet und die optische Abbildung in Form von Daten hinterlegt wird, so daß ein unbeabsichtigtes Untertassen des Aufzeichnungsvorgangs für neu einzulagerndes Lagergut ausgeschlossen und somit gewährleistet ist. daß der Inhalt der Bevorratungseinrichtung stets mit den abgespeicherten Daten identisch ist.

Ergonomisch besonders günstig angeordnet ist der Bildschirm zur Identifizierung des zu einzulagernden Lagergutes, wenn nach einer nächsten bevorzugten Ausführungsform des Gegenstandes der Erfindung vorgesehen ist, daß im Nahbereich der Scaneinrichtung der Bildschirm an der Bevorratungsvorrichtung festgesetzt ist.

Besonders zweckmäßig ausgebildet ist das elektronische Visualisierungsgerät, wenn nacn einer bevorzugten Ausführungsform des Gegenstandes der Erfindung vorgesehen ist, daß das elektronische Visuatisierungsgerät als Bildschirm ausgebildet ist.

Entsprechend einer nächsten bevorzugten Ausführungsform des Gegenstandes der Erfindung ist vorgesenen. daß der Bildschirm als Touch-screen ausgebildet ist, an welchem vekleinerte Abbilder der mit der Scaneinrichtung erfassten Gebilde als symbolähnlich angezeigt sind.

Durch den Einsatz eines derartigen Bildschirms erübrigt sich die Bereitstellung einer zum Aufruf der eigelagerten Produkte dienenden Eingabeeinheit.

Darüber hinaus ist dem Benutzer am Bildschirm durch die verkleinerten Abbilder ein Überblick über das gesamte eingelagerte Produktspektrum bereitgestellt.

Nach einer weiteren bevorzugten Ausführungsform des Gegenstandes der Erfindung ist vorgesehen, daß die Scaneinrichtung ein an dem einzulagernden Lagergut in Form eines Barcodes oder dergleichen angebrachtes Verfalldatum des Lagergutes datentechnisch zu identifizieren vermag, wobei beim Erreichen des Verfalldatums an der Bevorratungsvorrichtung ein von Datenverarbeitungseinrichtung initiiertes Alarmsignal abgegeben wird.

Hierdurch wird der Anteil des in der Bevorratungsvorrichtung eingelagerten, zum Verderben neigenden Lagergutes deutlich minimiert.

Entsprechend einer nächsten vorteilhaften Ausgestaltung des Gegenstandes der Erfindung ist vorgesehen, daß an der Bevorratungsvorrichtung eine den Füllstand ihres Lagerraumes anzeigende Einnchtung vorgesehen ist.

Hierdurch ist vermieden, daß ein Benutzer der Bevorratungsvorrichtung durch Öffnen des Lagerraumes in umständlicher Weise den verbleibenden Restlagerraum feststellen muß. Für den Fall, daß es sich bei der Bevorratungsvorrichtung um ein Kältegerät wie einen Kühl- oder Gefrierscnrank handelt, führt die Anzeigeeinrichtung zu einer nicht unbedeutenden Energieeinsparung, da sich ein Offnen der Kälteraumtür zur Feststellung des verbleibenden Restspeicherplatzes innerhalb des Lagerraumes erübrigt.

Besonders komfortabel ausgestattet ist eine Bevorratungsvorrichtung, wenn nach einer der nächsten bevorzugten Ausführungsform des Gegenstandes der Erfindung vorgesehen ist, daß der Lagerraum mit einer paternosterahnlich aufgebauten Fördereinrichtung ausgestattet ist, welche gesteuert durch die Datenverarbeitungseinrichtung das einzulagernde Lagergut nach seiner Erfassung durch die Scaneinrichtung an einer vorbestimmten Lagerposition innerhalb des Lagerraumes zu fördern und welche bei Abruf des Lagergutes dieses an die Zugangsöffnung zu transportieren vermag.

Darüber hinaus wird durcn eine derartige Fördereinrichtung nicht nur ein besonders effiziente Ausnutzung des Lagerraumes, sondern aucn eine besonders positionssichere Einiagerung des Lagergutes erreicht.

Gleiche Vorteile wie bei einer Bevorratungsvorrichtung mit einer Paternoster- Födereinrichtung sind erreicht, wenn gemäß einer alternativen Ausführungsform des Gegenstandes der Erfindung vorgesehen ist, daß der Lagerraum mit einem durch Datenleitungen gesteuerten Greifarm versehen ist, welcher gesteuert durch die Datenverarbeitungseinrichtung das Lagergut nach seinem Scanvorgang zu greifen und an einer vorbestimmten Lagerposition innerhalb des Lagerraumes abzulegen und bei Abruf des Lagergutes dieses an die Zugangsöffnung zu fördern vermag.

Besonders zweckmäßig ausgebildet ist ein als Bevorratungsvorrichtung dienendes Kältegerät mit einem warmeisolierenden Gehäuse und einer durch eine Tür verschlossene Zugangsöffnung zu seinem Nutzraum, wenn nach einer letzten vorteilhaften Ausführungsform des Gegenstandes der Erfindung vorgesehen ist. daß das Kältegerät nach einem der Ansprüche 1 bis 10 ausgebildet ist.

Die Erfindung ist in der nachfolgenden Beschreibung am Beispiel eines in der beigefügten Zeichnung vereinfacht dargestellten Haushaltsgefrierschrankes erläutert.

Es zeigen:
- Fig. 1: Einen Haushaltsgefrierschrank in rein schematischer Darstellung mit einer an der Decke seines warmeisolierenden Gehäuses vorgesehenen, mit einer Scaneinrichtung versehen Ladelucke und einem als Touch-screen ausgeführten Bildschirm, im Schnitt,
- Fig. 2: den Bildschirm in einer gegenuber Fig. 1 vergrößerten Darstellung mit darauf angeordneten, als Piktogramme veranschaulichten verkleinerten Abbildungen der im Lagerraum des Haushaitsgefrierschrankes gelagerten Lagerprodukte.
- Fig. 3: Der Bildschirm mit einem darauf im Vollbild zur Anzeige georachten Lager produkt.

Gemäß Fig. 1 ist ein rein schematisch cargestellter Gefrierschrank 10 gezeigt. dessen warmeisolierendes Gehause 11 an seiner Deckenwandung 12 eine Zugangsöffnung 13 aufweist. welche durch eine an der Deckenwandung 12 verschwenkbar gelagerte warmeisolierende Abdeckung 14 verschließbar ist. Bei verscniossener Abdeckung 14 ist von dem Gehause 11 ein dann befindlicher Lagerraum 15 warmeisolierend umgrenzt, welcher mit einer paternosterartig angelegten Fördereinrichtung 16 ausgestattet ist. Die Fördereinrichtung 16 weist Antnebsräder 17 auf, welche zum Antrieb einer Transportkette 18 dienen. Die Transportkette 18 ist mit im Abstand zueinander angeordneten und an ihr festgesetzten Ablageebenen 19 bestückt, welche bei betriebener Fördereinrichtung, z. B. in Richtung des Pfeiles I, in horizontaler Stellung angeordnet sind und welche zur Ablage von als Lagergut 20 dienenden Nahrungsmitteln z. B. abgepackten Fisch oder abgepacktes Fleisch oder dergleichen dienen. Die mit dem Lagergut 20 bestückten Ablageebenen 19 sind durch die Fördereinrichtung 16 ummittelbar in den Zugriffsbereich der Zugangsöffnung 13 bringbar, zu welcher versetzt im rückwärtigen Bereich, außerhalb des Verschwenkbereiches der Abdeckung 14 eine zum optischen Erfassen der Nahrungsmittel dienende optische Abbildungseinrichtung vorgesehen ist, welche im vorliegenden Fall als Scaneinrichtung 21 ausgebildet ist. Diese ist am Gehäuse 11 festgesetzt und mit nicht dargestellten Datenleitungen mit einer ebenso nicht dargestellten Datenverarbeitungseinrichtung und einem als Touch-screen ausgebildeten Bildschirm 22 verbunden. Der Bildschirm 22 ist ebenso wie die Scaneinrichtung 21 im rückwärtigen Bereich der Deckenwandung 12, außerhalb des Verschwenkbereiches der Abdeckung 14 am Gehäuse 11 befestigt. Der Bildschirm 22 dient zur Anzeige der von der Scaneinrichtung 21 optisch erfaßten und bildschirmgerecht aufbereiteten, zur Einlagerung im Lagerraum 15 gekommenen Nahrungsmittel 20, von welchem verkleinerte Abbildungen 23 symbolähnlich am Bildschirm 22 dargestellt sind. Die verkleinerten Abbildungen lassen sich am Bildschirm 22 zur Verbesserung der Erkennbarkeit des einglagerten Gutes jeweils als Vollbild darstellen (siehe hierzu Fig. 3).

Das zur Einlagerung in den Lagerraum 15 vorgesehene Lagergut 20 wird vor seiner Einlagerung der Scaneinrichtung 21 zugeführt. Diese erzeugt von dem Lagergut eine optische Abbildung, welche einerseits durch nicht gezeigte Datenleitungen bildschirmgerecht aufbereitet, dem Bildschirm 22 zugeführt sind und andererseits zur datentechnischen Aufbereitung an einen nicht gezeigte Datenverarbeitungseinrichtung übertragen werden. An der Datenverarbeitungseinrichtung sind die optisch am Lagergut 20 erfaßten Daten, wie die bildliche Darstellung des abgepackten Lagergutes und dessen Verfalldatum, in einem Speicher hinterlegt und von diesem bei Bedarf abrufbar, wobei mit der datentechnischen Hinterlegung das Haltbarkeitsdatums eines Nahrungsmittels von einer in der Datenverarbeitungseinrichtung integrierten Systemuhr bis zum Erreichen des Verfalldatums überwacht und bei Überschreitung des Verfalldatums ein Warnsignal ausgelöst ist. Die Datenverarbeitungseinrichtung überwacht zusätzlich eine nicht gezeigte Füllstandsanzeige, welche einem Benutzer ohne Einblick in den Lagerraum 15 nehmen zu mussen, dessen Füllgrad und somit dessen verbleibende Lagerkapazität anzeigt.

Für den Fall. daß aus dem Lagerraum 15 ein bestimmtes Nahrungsmittel 20 entnommen werden soll. folgt dies in einem ersten Schritt durcn dessen Auswahl am Bildschirm 20 anhand einer Berührung des dort von diesem Nahrungsmittel dargestellten Piktogrammes 23, wodurch über die Datenverabeitungseinrichtung die Fördereineinrichtung 16 angesteuert ist. Diese positioniert diejenige der Ablageebenen 19 unmittelbar unterhalb der Zugangsöffnung 13, auf welcher das gewünschte Nahrungsmittel abgestellt ist. Zum Entnehmen des Nahrungsmittels 20 ist im Anschluß daran lediglich noch die Abdeckung 14 in seine Öffnungsposition zu verschwenken.

In Abwandlung des dargestellten Ausführungsbeispieles ist es auch vorstellbar, daß die verschwenkbar gelagerte Abdeckung als ein in die Deckenwandung 12 integriertes, z. B. anhand einer Geradführung verschiebbares Abdeckelement ausgebildet ist, überhalb welchem unmittelbar die Scaneinrichtung 21 am Gehäuse 11 festgesetzt ist und welchem nach einem abgeschlossen Scanvorgang selbsttätig die Zugangsöffnung 13 zum Lagerraum 15 freigibt und diese nach Einlagerung des Lagergutes 20 wieder verschließt.

Darüber hinaus ist es vorstellbar, daß sowohl die Scaneinrichtung 21 als auch der Bildschirm 22 und die nicht gezeigte Datenverabeitungseinrichtung als Solo-Einrichtungen dem Gefrierschrank 10 zugeordnet sind.

Außerdem ist auch vorstellbar, daß die Bevorratungsvorrichtung als Weinlagerschrank ausgebildet ist. wobei die Ablageebenen 19 dann entsprechend zur Aufbewahrung von Weinflaschen auszubilden sind.

Ferner ist auch vorstellbar, daß das elektronische Visualisierungsgerät als virtueller Touch-screen ausgebildet ist.

Vorteilhaft ausgebildet ist die Bevorratungsvorrichtung. wenn diese als Nahrungsmittel-Bevorratungsvorrichtung zum Einsatz kommt.

## Patentansprüche

1. Bevorratungsvorrichtung mit einem Lagerraum und mit einer verschließbaren Zugangsöffnung zum Lagerraum, **dadurch gekennzeichnet, daß** der Bevorratungsvorrichtung (10) eine zum Erfassen dreidimensionaler Gegenstände (20) dienende optische Abbildungseinrichtung zugeordnet ist, welche von dem zur Einlagerung in den Lagerraum vorgesehenen Lagergut vor dessen Einlagerung lagergutgetreue Abbilder zu erzeugen vermag, wobei die von der Abbildungseinrichtung erzeugten Abbildungen bildschirmgerecht aufbereitet über Datenleitungen einem elektronischen Visualisierungsgerät und zur datentechnischen Aufbereitung einer Datenverarbeitungseinrichtung zugeführt und von dort bei Bedarf wieder abrufbar sind.

2. Bevorratungsvorrichtung nach Anspruch 1, **dadurch gekennzeichnet, daß** die optische Abbildungseinrichtung als Scaneinrichtung (21) ausgebildet ist, welche über Datenleitungen mit der datentechnisch an den Bildschirm (22) angekoppelten Datenverarbeitungsanlage verbunden ist.

3. Bevorratungsvorrichtung nach Anspruch 1 oder 2, **dadurch gekennzeichnet, daß** die Scaneinrichtungen (21) zumindest in Nahbereich der Zugangsöffnung (13) angeordnet und an der Bevorratungsvorrichtung (10) festgesetzt ist.

4. Bevorratungsvorrichtung nach einem der Ansprüche 1 oder 2, **dadurch gekennzeichnet, daß** die an der Bevorratungsvorrichtung (10) festgesetzte Scaneinrichtung (21) der Zugangsöffnung (13) unmittelbar vorgeschaltet ist.

5. Bevorratungsvorrichtung nach einem der Ansprüche 1-3, **dadurch gekennzeichnet, daß** im Nahbreich der Scaneinrichtung (21) das elektronische Visualsierungsgerät an der Bevorratungsvorrichtung (10) festgesetzt ist.

6. Bevorratungsvorrichtung nach Anspruch 1 oder 5, **dadurch gekennzeichnet, daß** das elektronische Visualisierungsgerät als Bildschirm (22) ausgebildet ist.

7. Bevorratungsvorrichtung nach Anspruch 1 oder 6, **dadurch gekennzeichnet, daß** der Bildschirm (22) als Touch-screen ausgebildet ist, an welchem vekleinerte Abbilder der mit der Scaneinrichtung (21) erfaßten Gebilde angezeigt sind.

8. Bevorratungsvorrichtung nach einem der Ansprüche 1-7, **dadurch gekennzeichnet, daß** die Scaneinrichtung (21) ein an dem einzulagernden Lagergut (20) in Form eines Barcodes oder dergleichen angebrachtes Verfalldatum des Lagergutes (20) datentechnisch zu identifizieren vermag, wobei beim Erreichen des Verfalldatums an der Bevorratungsvorrichtung (10) ein von der Datenverarbeitungseinrichtung ein initiiertes Alarmsignal abgeben wird.

9. Bevorratungsvorrichtung nach einem der Ansprüche 1-8, **dadurch gekennzeichnet, daß** an der Bevorratungsvorrichtung (10) eine den Füllstand ihres Lagerraumes (15) anzeigende Einrichtung vorgesehen ist.

10. Bevorratungsvorrichtung nach Anspruch 1. **dadurch gekennzeichnet, daß** der Lagerraum (15) mit einer paternosterähnlich aufgebauten Födereinrichtung (16) ausgestattet ist, welche gesteuert durch die Datenverarbeitungseinrichtung das einzulagernde Lagergut (20) nach seiner Erfassung durch die Scaneinrichtung (21) an einer vorbestimmten Lagerposition innerhalb des Lagerraumes (15) zu fördern und welche bei Abruf des Lagergutes (20) dieses an die Zugangsöffnung (13) zu transportieren vermag.

11. Bevorratungsvorrichtung nach Anspruch 1, **dadurch gekennzeichnet, daß** der Lagerraum (15) mit einem durch Datenleitungen gesteuerten Greifarm versehen ist, welcher gesteuert durch die Datenverarbeitungseinrichtung das Lagergut (20) nach seinem Scanvorgang zu greifen und an einer vorbestimmten Lagerposition innerhalb des Lagerraumes (15) abzulegen und welcher bei Abruf des Lagergutes (20) dieses an die Zugangsöffnung (13) zu fördern vermag.

12. Kältegerät mit einem wärmeisolierenden Gehause und eine durch eine Tür verschlossene Zugangsöffnung zu seinem Nutzraum, **dadurch gekennzeichnet, daß** das Kältegerät (10) nach einem der Anspruche 1 bis 11 ausgebildet ist.

## Claims

1. Storage device with a storage chamber and with a closable access opening to the storage chamber, **characterised in that** associated with the storage device (10) is an optical imaging device which serves for detection of three-dimensional objects (20) and which is capable of producing images, which are true to storage stock, of the storage stock provided for storage in the storage chamber and before storage of that stock, wherein the images produced by the imaging device are fed, prepared correct for an image screen, by way of data lines to an electronic visualisation apparatus and for data-technical preparation of a data processing equipment and can be called up again from there in case of need.

2. Storage device according to claim 1, **characterised in that** the optical imaging device is constructed as a scanning device (21), which is connected by way of data lines with the data processing installation coupled in data-technical manner with the display screen (22).

3. Storage device according to claim 1 or 2, **characterised in that** the scanning device (21) is arranged at least in the vicinity of the access opening and fixed to the storage device (10).

4. Storage device according to one of claims 1 and 2, **characterised in that** the scanning device (21) fixed to the storage device (10) is connected directly in front of the access opening (13).

5. Storage device according to claim one of claims 1 to 3, **characterised in that** the electronic visualisation apparatus is fixed to the storage device (10) in the vicinity of the scanning device (21).

6. Storage device according to claim 1 or 5, **characterised in that** the electronic visualisation apparatus is constructed as a display screen (22).

7. Storage device according to claim 1 or 6, **characterised in that** the display screen (22) is constructed as a touch screen, at which reduced-size images of the objects detected by the scanning device (21) are displayed.

8. Storage device according to one of claims 1 to 7, **characterised in that** the scanning device (21) is capable of identifying in data-technical manner a sell-by date, which is applied in the form of a bar code or the like to the storage stock (20) to be stored, of the storage stock (20), wherein on reaching the sell-by date an alarm signal initiated by the data processing equipment is issued at the storage device (10).

9. Storage device according to one of claims 1 to 8, **characterised in that** a device indicating the filling state of the storage chamber (15) of the storage device (10) is provided at the storage device.

10. Storage device according to claim 1, **characterised in that** the storage chamber (15) is equipped with a conveying equipment (16) which is constructed in paternoster-like manner and which, controlled by the data processing equipment, is capable of conveying the storage stock (20), which is to be stored and after its detection by the scanning device (21), to a predetermined storage position within the storage chamber (15) and on call-up of the storage stock (20) of transporting this to the access opening (13).

11. Storage device according to claim 1, **characterised in that** the storage chamber (15) is provided with a gripper arm, which is controlled by data lines and which, controlled by the data processing equipment, is capable of gripping the storage stock (20) after its scanning process, of depositing it at a predetermined storage position within the storage chamber (15) and, on call-up of the storage stock (20), of conveying this to the access opening (13).

12. Cooling appliance with a thermally insulating housing and an access opening, which is closed by a door, to its service space, **characterised in that** the cooling appliance (10) is constructed according to one of claims 1 to 11.

## Revendications

1. Dispositif d'approvisionnement comprenant un espace de stockage et une ouverture d'accès à l'espace de stockage qui peut être fermée, **caractérisé en ce qu'**un dispositif d'imagerie servant à la saisie d'objets tridimensionnels (20) est associé au dispositif d'approvisionnement (10), lequel dispositif d'imagerie est capable de produire des images fidèles du produit à stocker destiné à être déposé dans l'espace de stockage avant son dépôt, les images produites par le dispositif d'imagerie, traitées pour passer sur un écran, étant amenées à un appareil de visualisation électronique par le biais de lignes de données et à un dispositif de traitement des données en vue du traitement informatique des données, d'où elles peuvent être rappelées en cas de besoin.

2. Dispositif d'approvisionnement selon la revendication 1, **caractérisé en ce que** le dispositif d'imagerie est exécuté en tant que dispositif à scanner (21) relié, par le biais de lignes de données, à l'installation de traitement des données couplée par des moyens informatiques à l'écran (22).

3. Dispositif d'approvisionnement selon la revendication 1 ou 2, **caractérisé en ce que** le dispositif à scanner (21) est situé au moins à proximité de l'ouverture d'accès (13) et est fixé sur le dispositif d'approvisionnement (10).

4. Dispositif d'approvisionnement selon l'une des revendications 1 ou 2, **caractérisé en ce que** le dispositif à scanner (21) fixé sur le dispositif d'approvisionnement (10) est placé juste avant l'ouverture d'accès (13).

5. Dispositif d'approvisionnement selon l'une des revendications 1-3, **caractérisé en ce que** l'appareil de visualisation électronique est fixé sur le dispositif d'approvisionnement (10) à proximité du dispositif à scanner (21).

6. Dispositif d'approvisionnement selon la revendication 1 ou 5, **caractérisé en ce que** l'appareil de visualisation électronique est exécuté en tant qu'écran (22).

7. Dispositif d'approvisionnement selon la revendication 1 ou 6, **caractérisé en ce que** l'écran (22) est exécuté en tant qu'écran tactile sur lequel s'affichent des images réduites des objets saisis avec le dispositif à scanner (21).

8. Dispositif d'approvisionnement selon l'une des revendications 1-7, **caractérisé en ce que** le dispositif à scanner (21) est capable d'identifier par des moyens informatiques une date de péremption du produit à stocker (20) apposée sous la forme d'un code-barre ou autre code similaire sur le produit à stocker (20) devant être déposé, un signal d'alarme initié par le dispositif de traitement des données étant délivré au niveau du dispositif d'approvisionnement (10) lorsque la date de péremption est atteinte.

9. Dispositif d'approvisionnement selon l'une des revendications 1-8, **caractérisé en ce que** l'on prévoit, sur le dispositif d'approvisionnement (10), un dispositif indiquant le niveau de remplissage de son espace de stockage (15).

10. Dispositif d'approvisionnement selon la revendication 1, **caractérisé en ce que** l'espace de stockage (15) est équipé d'un dispositif de transport (16) monté à la manière d'un pater-noster qui, en étant commandé par le dispositif de traitement des données, est capable de convoyer le produit à stocker (20) devant être déposé, après sa saisie par le dispositif à scanner (21), jusqu'à une position de stockage prédéterminée à l'intérieur de l'espace de stockage (15), et qui est capable de convoyer le produit stocké (20) jusqu'à l'ouverture d'accès (13) lorsque le produit est appelé.

11. Dispositif d'approvisionnement selon la revendication 1, **caractérisé en ce que** l'espace de stockage (15) est pourvu d'un bras de préhension commandé par des lignes de données et qui, en étant commandé par le dispositif de traitement des données, est capable de saisir le produit à stocker (20) après le passage de celui-ci au scanner et de le déposer au niveau d'une position de stockage prédéterminée à l'intérieur de l'espace de stockage (15), et qui est capable de convoyer le produit stocké (20) jusqu'à l'ouverture d'accès (13) lorsque le produit est appelé.

12. Appareil frigorifique comprenant un boîtier calorifuge et une ouverture d'accès à son espace utile qui est fermée par une porte, **caractérisé en ce que** l'appareil frigorifique (10) est exécuté selon l'une des revendications 1 à 11.
